# FASCICULE DE BREVET EUROPEEN

(11) **EP 0 751 278 B1**
(45) Date de publication et mention de la délivrance du brevet: **05.01.2000**
(21) Numéro de dépôt: 96440048.5
(22) Date de dépôt: 13.06.1996
(51) Int. Cl.: E06B 9/74

(54) **Volet roulant motorisé**
Motorisierter Rolladen
Motorized roller shutter

(30) Priorité: 28.06.1995 FR 9507967; 17.01.1996 FR 9600639
(43) Date de publication de la demande: 02.01.1997
(73) Titulaire: BUBENDORFF S.A., F-68300 Saint-Louis (FR)
(72) Inventeur: Bubendorf, Robert, 68220 Attenschwiller (FR); Blary, Christophe, 68370 Michelbach-le-Bas (FR); Evreux, Gérard, 74130 Ayze (FR)
(74) Mandataire: Rhein, Alain

(56) Documents cités:
- DE-A- 3 132 073
- DE-A- 3 504 489
- DE-U- 9 416 817
- FR-A- 2 631 076

## Description

L'invention a trait à un volet roulant motorisé comprenant un tube d'enroulement d'un tablier maintenu à ses extrémités par des joues supports, dans ce tube d'enroulement prenant position, pour son entraînement en rotation, un motoréducteur à frein de type tubulaire, ce volet roulant comportant, encore, des moyens de commande manuelle de secours.

Comme cela apparaît, très clairement, au regard de la description qui précède, la présente invention concerne le domaine des volets roulants pour portes, fenêtres ou analogues, comportant un motoréducteur à frein pour la commande d'enroulement et de déroulement du tablier.

Bien entendu, l'on connaît déjà des volets roulants répondant à la description ci-dessus. Ceux-ci comportent, d'une manière générale, un tube d'enroulement autour duquel est destiné à s'enrouler et duquel se déroule un tablier composé d'une juxtaposition de lames au moins articulées les unes par rapports aux autres. En fait, le tube d'enroulement est maintenu en rotation, à ses extrémités, par l'intermédiaire de joues supports disposées au-dessus de l'ouverture constituant la porte, ou analogue, destinée à être équipée d'un volet roulant.

En ce qui concerne, plus particulièrement, le motoréducteur à frein, celui-ci est, usuellement, du type tubulaire. Ainsi, tout en étant fixé sur l'une des joues supports, ce motoréducteur à frein tubulaire est introduit dans l'une des extrémités du tube d'enroulement et vient donc se loger à l'intérieur de ce dernier. A noter, à ce propos, que ledit tube d'enroulement est monté en rotation, par l'intermédiaire d'un palier approprié, sur ledit motoréducteur tubulaire. A son extrémité opposée, ce tube d'enroulement est monté pivotant sur un tronçon d'axe traversant la joue support à laquelle il est fixé.

Le problème que pose, bien entendu, ce type de volet roulant motorisé consiste en ce que la présence du frein équipant le motoréducteur, empêche l'entraînement manuel du tube d'enroulement en cas de panne électrique par exemple. Pour remédier à cela et, plus particulièrement pour permettre le déploiement ou le repliement du tablier du volet roulant en cas de dysfonctionnement du motoréducteur ou, tout simplement, en cas de coupure de l'alimentation secteur, il est usuel d'équiper ce type de volet roulant motorisé d'une commande de secours manuelle. Celle-ci se présente sous forme d'un treuil se situant au côté de la joue support maintenant le tronçon d'axe sur lequel est montée en rotation l'une des extrémités du tube d'enroulement. Ce treuil agit, en réalité, sur un arbre d'entraînement traversant ladite joue support ainsi que ledit tronçon d'axe qui est prévu tubulaire, à cet effet. Il autorise, ainsi, le montage coaxial de l'arbre d'entraînement relié au treuil. Finalement, cet arbre d'entraînement est couplé à l'arbre de sortie d'un différentiel dont l'arbre d'entré est couplé à l'arbre de sortie du motoréducteur à frein et dont la coquille est rendue solidaire du tube d'enroulement.

Ainsi, en fonctionnement normal le motoréducteur entraîne, au travers du différentiel, le tube d'enroulement du volet roulant, sachant que l'arbre de sortie de ce différentiel est bloqué en rotation par l'intermédiaire du treuil qui est, soit irréversible, soit freiné. Dans le cas contraire, c'est-à-dire en cas de dysfonctionnement de ce moteur, la commande du treuil à l'aide de moyens de commande appropriés, tels qu'une manivelle, conduit à la rotation de l'arbre d'entraînement, ce mouvement étant retransmis au tube d'enroulement par l'intermédiaire du différentiel.

De la même manière, il est connu par le document FR-A-2.631.076 un mécanisme de manoeuvre de secours lequel assure, lors de la commande manuelle le desserrage du frein électromagnétique du moteur.

L'inconvénient majeur résultant de telles conceptions consiste en ce que la manoeuvre par l'intermédiaire de la manivelle agissant sur le treuil s'avère fastidieuse. Tout particulièrement, le mécanisme est à l'origine d'un rapport de réduction important de sorte qu'il faut effectuer une multitude de tours de manivelle pour obtenir l'enroulement ou le déploiement du tablier. L'on peut imaginer que cette lenteur du mécanisme peut entraîner des conséquences graves, tout particulièrement lorsqu'il s'agit d'évacuer, rapidement, des locaux, par exemple en cas d'incendie et que les moyens moteurs sont hors d'usage, notamment en raison d'une coupure de l'alimentation en énergie électrique.

Il est encore connu au travers du document DE-U-94 16 617 un mécanisme d'ouverture de secours pour store à commande électrique, comprenant un ressort du type hélicoïdal disposé à l'intérieur du tube d'enroulement, lequel ressort hélicoïdal est mis sous tension lors du déploiement du store assuré, tout comme le repliement de ce dernier, par un moteur alimenté en courant électrique. Ainsi, au fur et à mesure du déploiement dudit store, ledit ressort hélicoïdal est progressivement mis sous tension pour atteindre une tension maximale lorsque ce store est totalement déployé. Entre l'arbre d'enroulement dudit store et le moteur électrique, s'étendant parallèlement à cet arbre, sont interposés des moyens débrayables qui, lorsqu'ils sont embrayés, permettent d'amener et de maintenir ledit store dans la position souhaitée. En cas d'urgence, de nécessité ou de panne de courant, ledit store doit pouvoir être enroulé rapidement autour de l'arbre d'enroulement ce qui, dans ce cas d'espèce, est possible en intervenant directement sur lesdits moyens débrayables. En fait, cette intervention permet de désolidariser le moteur de l'arbre d'enroulement lequel peut tourner librement et, parce qu'il est soumis à la force de rappel dudit ressort hélicoïdal sous tension, vient assurer la remontée automatique du store.

L'on connaît également au travers du document DE-A-35 04 489 un mécanisme de secours pour la commande manuelle d'un volet roulant normalement entraîné par un moteur électrique à frein électromagnétique fonctionnant par manque de courant. En fait, on dispose d'un mécanisme de manoeuvre manuel qui, en cas de nécessité, peut être activé. Cela permet, en embrayant la mâchoire fixe du frein électromagnétique, de mettre en mouvement l'ensemble du mécanisme dudit frein électromagnétique et donc d'entraîner le tablier. En fin de compte, dans le cadre de ce document, les moyens de débrayage ne permettent pas de désolidariser le moteur du tube d'enroulement du tablier. Aussi, il n'est pas possible d'agir, directement, sur ce tube d'enroulement du tablier lors de la manoeuvre de secours.

L'on connaît encore au travers du document DE-A-31 32 073 un dispositif de secours pour store à lamelles actionné par un moteur électrique. L'ensemble du dispositif d'entraînement du store, excepté la manivelle du système de sécurité, est disposé à l'intérieur d'un caisson situé dans la partie supérieure dudit store. Celui-ci est entraîné par un système de chaînes ou analogue relié à un arbre de transmission entraîné par un moteur disposé à l'intérieur de ce caisson. Le dispositif d'entraînement comporte un certain nombre d'organes de sécurité ainsi qu'un mécanisme de secours. Parmi les organes de sécurité on notera la présence d'un frein qui, en tenant compte du poids du store, empêche ce dernier de retomber lors de l'interruption d'une manoeuvre. En outre, il y est décrit un mécanisme de secours qui, en cas de rupture de courant annule la force de répulsion électromagnétique entre les deux éléments du système d'embrayage. Celui-ci permet alors de relier l'arbre d'entraînement à un mécanisme de manoeuvre manuel actionné à l'aide d'une manivelle. Finalement, en cas de coupure de courant il est possible d'intervenir sur le déploiement ou le repliement du store que par l'intermédiaire du mécanisme de secours donc de la manivelle. Ledit mécanisme de secours exclut donc toute intervention directe sur le store et ne permet, ni de repousser celui-ci à l'intérieur du caisson, ni un enroulement automatique.

La présente invention se veut à même de répondre à ce besoin en permettant à un usager de commander manuellement l'ouverture ou la fermeture rapide d'un volet roulant motorisé.

L'invention telle que caractérisée dans la revendication indépendante résout le problème et concerne un volet roulant motorisé comprenant un tube d'enroulement d'un tablier maintenu à ses extrémités par des joues supports, dans ce tube d'enroulement prenant position, pour son entraînement en rotation, un motoréducteur à frein, de type tubulaire, ce volet roulant comportant, encore, des moyens de commande manuelle de secours, ceux-ci étant constitués par des moyens de liaison débrayables interposés entre l'arbre de sortie du motoréducteur et le tube d'enroulement autorisant, en position de débrayage, la libre rotation de ce dernier par rapport audit motoréducteur sous l'influence d'une action exercée directement sur ledit tablier.

Avantageusement, ce volet roulant comporte, en combinaison, des moyens de rappel élastiques mis sous contrainte lors du déroulement du tablier, à même d'exercer un couple de rappel sur le tube d'enroulement pour entraîner ce dernier en rotation dans le sens de l'enroulement du tablier lors d'une poussée exercée sur ce dernier pour obtenir l'ouverture dudit volet roulant.

En outre, selon un mode de réalisation préférentiel, aux moyens de liaison débrayables interposés entre l'arbre de sortie du motoréducteur et le tube d'enroulement sont associés, en outre, des moyens amortisseurs autorisant un débrayage progressif lorsque le volet roulant est dans une position telle que les moyens de rappel élastiques précités sont sous contrainte non compensée par le poids du tablier.

Les avantages découlant de la présente invention consistent en ce qu'il suffit de débrayer les moyens de liaison raccordant l'arbre de sortie du motoréducteur au tube d'enroulement pour permettre à l'usager de commander la remontée ou la descente du tablier en agissant directement sur ce dernier et, par conséquent, en évitant tout rapport de réduction.

La présente invention, en mettant à disposition de l'usager une manoeuvre de secours aisée et rapide, répond d'une manière avantageuse au problème posé, sans compter que, d'un point de vue mécanique, cette manoeuvre de secours s'avère d'une grande simplicité, gage de sa fiabilité.

L'invention est exposée plus en détail dans la description qui va suivre accompagnée des dessins illustrant des exemples de réalisation.
- la figure 1 est une vue schématisée partielle et en coupe d'un tube d'enroulement d'un volet roulant maintenu en rotation par des joues supports disposées à ses extrémités, cette figure 1 illustrant, par ailleurs, un premier mode de réalisation des moyens de liaison débrayables reliant l'arbre de sortie du motoréducteur au tube d'enroulement ;
- les figures 2 et 3 illustrent de manière schématisée, partielle et en coupe, un second mode de réalisation de ces moyens de liaison débrayables venant relier, mécaniquement, l'arbre de sortie du motoréducteur au tube d'enroulement, la figure 2 correspondant à la position embrayée, tandis que la figure 3 représente les éléments en position débrayée ;
- les figures 4 et 5 correspondent à des vues schématisées et en coupe illustrant un troisième mode de réalisation de ces moyens de liaison débrayables selon le même principe que les figures 2 et 3 ;
- la figure 6 représente, de manière schématisée et en perspective, la partie mâle correspondant aux moyens de liaison débrayables tels qu'illustrés dans les figures 4 et 5 ;
- la figure 7 est une représentation similaire à la figure 6 illustrant la partie femelle de ces moyens de liaison débrayables ;
- les figures 8, 9 et 10 correspondent à des représentations schématisées partielles et en coupe de moyens de liaison débrayables sensiblement similaires à ceux illustrés dans les figures 2 et 3 et auxquels ont été associés des moyens amortisseurs permettant d'obtenir un débrayage progressif ;
- la figure 11 représente de manière schématisée partielle et en perspective de tels moyens amortisseurs conçus selon un second mode de réalisation ;
- la figure 12 est une représentation similaire à la figure 11 et illustrant un troisième mode de réalisation de ces moyens amortisseurs ;
- les figures 13 et 14 représentent, respectivement, une vue schématisée en perspective ainsi qu'une vue partielle et en coupe de ces moyens amortisseurs conçus selon un mode de réalisation préférentiel.

La présente invention concerne un volet roulant motorisé 1 représenté de manière schématisée et partielle dans la figure 1 des dessins ci-joints. Ce volet roulant 1 comporte un tube d'enroulement 2 sur lequel s'enroule et duquel se déroule, normalement, un tablier (non représenté) constitué par une juxtaposition de lames au moins articulées les unes par rapport aux autres. Ce tube d'enroulement 2 s'étend entre deux joues supports 3, 4, venant se placer en partie supérieure de l'ouverture que constitue, la porte, fenêtre ou analogue, destinée à accueillir ledit volet roulant 1.

Celui-ci étant motorisé, il comporte un motoréducteur à frein 5 de type tubulaire. Plus précisément, ce motoréducteur à frein 5 est introduit dans l'une des extrémités 6 du tube d'enroulement 2 tout en étant fixé sur la joue support 3. En fait, à hauteur de cette extrémité 6 du tube d'enroulement 2, celui-ci est monté en rotation, par l'intermédiaire de moyens 7 appropriés, sur ledit motoréducteur à frein 5. A son extrémité 8 opposée ce tube d'enroulement 2 est engagé de manière pivotante sur un axe 9 monté fixe sur la joue support 4.

Le raccordement entre l'arbre de sortie 10 du motoréducteur 5 et le tube d'enroulement 2 s'effectue par l'intermédiaire de moyens de liaison 11 qui sont de type débrayable. Au travers de cette caractéristique il est possible, une fois les moyens de liaison débrayés, de commander la libre rotation du tube d'enroulement 2 par rapport au motoréducteur à frein 5. Plus particulièrement en cas de dysfonctionnement de ce dernier, et une fois lesdits moyens de liaison 11 débrayés, l'on peut agir, directement, sur le tablier du volet roulant pour le repousser vers le haut ou, au contraire, pour le refermer.

A ce propos, tel que représenté dans la figure 1, il est avantageux d'équiper, en combinaison, le volet roulant 1, de moyens de rappel élastiques 12 mis sous contrainte lors du déroulement du tablier et à même d'exercer un couple de rappel sur le tube d'enroulement 2 pour assurer l'entraînement de celui-ci en rotation, dans le sens de l'enroulement dudit tablier, lorsque, précisément, celui-ci est repoussé vers le haut pour obtenir l'ouverture du volet roulant 1. Il est évident, en effet, qu'en l'absence de tels moyens de rappel élastiques ou encore de moyens équivalents à même de contrôler l'enroulement du tablier sur le tube d'enroulement 2, ce tablier, sous l'action d'une poussée ascendante, risque de se replier de manière incontrôlée à l'intérieur du caisson accueillant, habituellement, ledit tube d'enroulement 2.

L'on notera qu'en tant que moyens équivalents aux moyens de rappel élastiques 12 pour le contrôle de l'enroulement du tablier sur le tube d'enroulement 2, l'on peut imaginer l'usage de guides ou encore d'une sangle à rappel élastique pour assurer l'orientation dudit tablier autour de ce tube d'enroulement 2.

Quoi qu'il en soit, selon l'exemple illustré dans la figure 1, les moyens de rappel élastiques 12 se présentent sous forme d'un ressort hélicoïdal 13 logé à l'intérieur du tube d'enroulement 2 et dont une extrémité 14 est rendue solidaire de l'axe 9 sur lequel ce tube d'enroulement 2 est monté en rotation. Tandis que l'extrémité opposée 15 de ce ressort 13 est, elle, rendue solidaire en rotation dudit tube d'enroulement 2. A ce propos et de manière préférentielle, cette extrémité 15 du ressort 13 est montée fixe sur un curseur 16 qui, tout en étant immobilisé, en rotation, par rapport audit tube d'enroulement 2, est à même de se déplacer axialement à l'intérieur de ce dernier.

Quant aux moyens de liaison débrayables 11 proprement dits, ils sont représentés sous différents modes de réalisation dans les dessins ci-joints.

Tout particulièrement, dans le cadre de la figure 1, ces moyens de liaison débrayables 11 sont constitués par un différentiel 17 comprenant un arbre d'entrée 18 couplé à l'arbre de sortie 10 du motoréducteur à frein 5, une coquille 19 rendue solidaire, en rotation du tube d'enroulement 2 et un arbre de sortie 20.

A ce propos, il convient d'observer que, à ces moyens de liaison débrayables 11 sont associés des moyens de commande de débrayage et d'embrayage 21 sous forme de moyens de déblocage ou de blocage en rotation de l'arbre de sortie 20 du différentiel 17. Ainsi, selon ce mode de réalisation illustré dans la figure 1, ces moyens de commande de débrayage et d'embrayage 21, sont constitués par un axe de blocage 22 accouplé audit arbre de sortie 20 du différentiel 17 et s'étendant, coaxialement, au travers de l'axe tubulaire 9 sur lequel est monté en rotation le tube d'enroulement 2 à son extrémité 8. Cet axe de blocage 22 traverse, par ailleurs, la joue support 4 de manière à coopérer, au niveau de cette dernière, avec des moyens de verrouillage 23 à même d'immobiliser ou au contraire de libérer en rotation ledit axe de blocage 22. A titre d'exemple illustré sur cette figure 1, les moyens de verrouillage 23 se présentent sous forme d'une pièce en «U» 24 qui, lorsqu'elle est engagée sur l'extrémité aplatie 25 de l'axe de blocage 22 immobilise celui-ci en rotation. L'on peut, bien entendu, imaginer tout type d'organe de traction pour permettre à un opérateur d'agir, aisément, sur les moyens de verrouillage 23 et libérer, en rotation, l'axe de blocage 22 lorsqu'il y a lieu de commander, manuellement, l'ouverture ou la fermeture du tablier du volet roulant 1.

Si l'on se rapporte, à présent, aux figures 2 et 3, l'on constate que les moyens de liaison débrayables 11 sont constitués, dans ce cas d'espèce, par deux engrenages, notamment tronconiques, 26, 27, dont l'un 26 est rendu solidaire en rotation du tube d'enroulement 2, tandis que l'autre 27 est monté fixe en rotation sur l'arbre de sortie 10 du motoréducteur à frein 5. Quant aux moyens de commande de débrayage et d'embrayage 21, ils sont constitués, d'une part, par un montage coulissant de l'un 27 de ces engrenages par rapport à l'axe de sortie 10 et des moyens de rappel élastiques 28 à même de repousser lesdits engrenages 26, 27 dans une position embrayée. D'autre part, ces moyens de commande de débrayage et d'embrayage 21 comportent des moyens de traction 29 s'étendant à l'intérieur du tube d'enroulement 2 en vue de coopérer avec l'engrenage 27 coulissant. Ces moyens de traction 29 traversent, par ailleurs, la joue support 4, en passant par l'axe tubulaire 9, de manière à les rendre accessibles à l'usager et pour lui permettre de commander le débrayage ou l'embrayage desdits moyens de liaison débrayables 11. Dans le cadre du montage préconisé au travers des figures 2 et 3, l'on s'aperçoit que les moyens de rappel élastiques 28, sous forme d'un ressort hélicoïdal, sont interposés entre l'engrenage 27 monté fixe en rotation sur l'arbre de sortie 10 et l'extrémité libre de ce dernier, ceci de manière à repousser cet engrenage 27 en direction de l'engrenage 26 solidaire en rotation du tube d'enroulement 2. Quant aux moyens de traction 29, ils ont pour fonction, lors d'une commande de débrayage, d'écarter cet engrenage 27 par rapport à l'engrenage 26 en le tirant, précisément, en direction de l'extrémité libre de l'arbre de sortie 10, à l'encontre desdits moyens de rappel élastiques 28.

Le mode de réalisation correspondant aux figures 4 à 7 représente des moyens de liaison débrayables 11 sous forme de deux pièces 30, 31 enfichables qui, en position enfichée, autorisent l'entraînement du tube d'enroulement 2 par l'intermédiaire du motoréducteur 5 et, au contraire, en position déconnectée, autorisent la libre rotation dudit tube d'enroulement 2.

Tout comme dans le cadre du mode de réalisation précédent, on retrouve, dans ce cas de figure, des moyens de rappel élastiques 32 agissant de manière à maintenir les pièces 30, 31 en position enfichée et constituant, de ce fait, en partie, les moyens de commande de débrayage et d'embrayage 21. Là encore, ces moyens 21 sont complétés par des moyens de traction 29 sensiblement similaires à ceux décrits dans le cadre du mode de réalisation correspondant aux figures 2 et 3 et qui sont rendus accessibles à l'usager pour lui permettre, précisément, de commander le débrayage.

Il y a lieu d'observer que dans une position totalement déployée du tablier du volet roulant, le poids dudit tablier repose, totalement, sur le seuil de la porte, fenêtre ou analogue, ou sur des arrêts quelconques situés à l'extrémité inférieure des rails de guidage à l'intérieur desquels se déplacent, précisément, les lames composant ce tablier. Du même coup, ce tablier n'exerce plus de couple sur le tube d'enroulement 2, tandis qu'à l'inverse les moyens de rappel élastiques 12 sont au maximum sous contrainte et exercent un couple de rappel important sur ce tube d'enroulement 2 dans le sens de l'enroulement dudit tablier.

Si, à cet instant, l'usager actionne la commande de débrayage, le tube d'enroulement 2 est fortement sollicité en rotation sous l'impulsion de ces moyens de rappel élastiques 12, dans le sens d'enroulement du tablier et, ceci, jusqu'à ce que ce dernier compense, par son poids, cette force de rappel du ressort 13.

Il est évident que cette accélération brutale de la rotation du tube d'enroulement 2 a pour conséquence de solliciter fortement la mécanique. Même à supposer que celle-ci soit définie suffisamment résistante, le relâchement instantané des moyens de rappel élastiques 12 et l'entraînement brutal du tube d'enroulement 2 sont à l'origine d'un bruit de fonctionnement surprenant.

De manière à remédier à ce problème et permettre une compensation progressive de l'action exercée par les moyens de rappel élastiques 12 sur le tube d'enroulement 2, ceci sous l'influence du poids du tablier, l'on a imaginé d'associer aux moyens de liaisons débrayables 11 des moyens amortisseurs 33 empêchant, précisément, la détente brutale desdits moyens de rappel élastiques 12 lorsque ceux-ci exercent une contrainte non compensée sur le tube d'enroulement 2.

Il est à présent fait référence aux figures 8 à 14 illustrant des exemples de réalisation de ces moyens amortisseurs 33.

Tout particulièrement, dans le cadre des figures 8 à 10, l'on observe que les moyens de liaison débrayables 11 se présentent, tout comme la solution illustrée dans les figures 2 et 3, sous forme de deux engrenages 26A, 27A dont l'un 26A est rendu solidaire en rotation du tube d'enroulement 2, tandis que l'autre 27A est monté fixe en rotation sur l'arbre de sortie 10 du motoréducteur à frein 5. En outre, l'engrenage 27A est monté coulissant sur cet arbre de sortie 10 et des moyens de rappel élastiques 28A repoussent lesdits engrenages 26A, 27A dans une position embrayée. Ces figures 8 à 10 illustrent, en outre, les moyens de commande de débrayage et d'embrayage sous forme de moyens de traction 29 s'étendant à l'intérieur du tube d'enroulement 2 en vue de coopérer avec l'engrenage coulissant 27A.

Quant aux moyens amortisseurs 33 proprement dits, ils sont constitués, dans ce cas d'espèces, par une bague de freinage 34 de nature expansible, par exemple en caoutchouc, interposée entre les engrenages 26A et 27A et qui est en mesure d'assurer le contact entre ces derniers, tant dans une position embrayée, tel qu'illustré dans la figure 8, que dans une position débrayée correspondant à la figure 9. Très précisément, en exerçant une traction sur l'engrenage coulissant 27A, la denture de ce dernier vient, initialement, se dégager de la denture correspondante de l'engrenage 26A solidaire en rotation du tube d'enroulement 2. Simultanément, la bague de freinage 34 se met dans une position expansée et maintient le contact entre les engrenages 26A et 27A. Ainsi, la rotation de l'engrenage 26A, sous l'action des moyens de rappel élastiques 12 agissant sur le tube d'enroulement 2, est freinée par l'intermédiaire de ladite bague de freinage 34. Une fois l'action des moyens de rappel élastiques 12 compensée par le couple appliqué sur le tube d'enroulement 2 sous l'impulsion du poids du tablier, l'on poursuit l'action exercée sur les moyens de traction 29 jusqu'à ce qu'il n'y ait plus contact de la bague de freinage 34 simultanément avec les deux engrenages 26A, 27B.

Bien entendu, l'on peut imaginer une conception similaire dans le cadre d'un mode de réalisation de moyens de liaison débrayables 11 tels qu'illustrés dans les figures 4 à 7 où les engrenages, selon le cas, 26, 27 ou 26A, 27A sont remplacés par des pièces enfichables 31, 30.

La solution représentée dans la figure 11 laisse apparaître des moyens amortisseurs 33 sous forme d'un volant d'inertie 35 monté en rotation sur l'axe 9 sur lequel est monté le tube d'enroulement 2. Ce volant d'inertie 35 est relié, plus particulièrement par l'intermédiaire d'un ressort 36 à une roue de transmission 37 solidaire en rotation dudit tube d'enroulement 2. Ainsi, une fois effectuée la commande de débrayage, les moyens de rappel élastiques 12, illustrés en traits discontinus sur la figure 11, se détendent jusqu'à ce que leur action soit compensée par le couple produit par le poids du tablier. En conséquence, ils entraînent en rotation le tube d'enroulement 2 qui, par l'intermédiaire de la roue de transmission 37, doit entraîner le volant d'inertie 35. Aussi, cette détente des moyens de rappel élastiques 12 s'effectue, nécessairement, de manière progressive. L'on remarquera que ce volant d'inertie 35 ne crée aucune gêne pour déplacer, ultérieurement et en position débrayée des moyens de liaison débrayables 11, le tablier du volet roulant par action directe sur ce dernier. En effet, la vitesse communiquée au tube d'enroulement 2 dans ces conditions est, comparativement, très faible.

La solution présentée dans le cadre de la figure 12 est, du point de vue de son fonctionnement, sensiblement similaire à celle correspondant aux figures 8 à 10. Toutefois, au lieu d'exercer une action de freinage entre deux pièces qui, selon qu'elles sont en contact ou non, autorisent ou non l'entraînement du tube d'enroulement 2 par l'intermédiaire du motoréducteur à frein 5, lesdits moyens de freinage 38 constituant les moyens amortisseurs 33, agissent sur le curseur 16 correspondant aux moyens de rappel élastiques 12 et monté solidaire en rotation du tube d'enroulement 2. En fait, les moyens de freinage 38 se présentent sous forme d'un disque de freinage 39 monté immobile en rotation sur l'axe 9 par rapport auquel ledit tube d'enroulement 2 est pivotant. En réalité, ce disque de freinage 39 entre en contact avec la face frontale 40 du curseur 16 que dans certaines conditions, c'est-à-dire lorsque les moyens de rappel élastiques 12 sont mis sous contrainte d'où résulte un allongement du ressort 13 qui vient, alors, repousser le curseur 16 contre le disque de freinage 39.

Celui-ci est, par ailleurs, monté coulissant sur l'axe 9 tandis qu'un ressort 41 tente de le repousser en direction du curseur 16 contre une butée de fin de course non visible sur les dessins.

Ainsi, l'on comprend qu'au moment de déployer le tablier, il en résulte la mise sous tension des moyens de rappel élastiques 12 et, donc, l'allongement progressif du ressort 13. Au-delà d'une course donnée dudit tablier et, donc, de l'allongement d'une longueur définie du ressort 13, le curseur 16 entre en contact avec le disque de freinage 39. Puis, en déployant davantage le tablier du volet roulant, le ressort 13 s'allonge encore de sorte que le curseur 16 vient repousser le disque de freinage 39 contre l'action du ressort 41. De ce fait, au moment de commander le débrayage des moyens de liaisons débrayables 11, les moyens de rappel élastiques 12 se relâchent et entraînent en rotation le tube d'enroulement 2 par l'intermédiaire du curseur 16 dont la rotation est toutefois freinée sous l'influence du disque de freinage 39. Pendant ce temps là, la longueur du ressort 13 diminue et le disque de freinage 39 vient en butée sur l'axe 9. Le curseur 16 n'étant, alors, plus en contact avec ce disque de freinage 39, le volet roulant peut être manipulé par tirage direct sur le tablier sans aucune difficulté.

Par conséquent, l'on remarquera que, là encore, l'action des moyens amortisseurs 33 peut être limitée dans la situation particulière où, en phase finale de déploiement du tablier, le couple procuré par ce dernier sur le tube d'enroulement 2 diminue progressivement jusqu'à tendre vers zéro, alors que, de leur côté, les moyens de rappel élastiques 12 sont sous contrainte maximum.

Le mode de réalisation illustré dans le cadre des figures 13 et 14 est quelque peu particulier dans la mesure où il y a association directe entre les moyens de liaison débrayables 11 et les moyens amortisseurs 33.

Plus particulièrement, lesdits moyens de liaison débrayables 11 sont constitués, d'une part, par un tube de liaison 42 monté fixe en rotation sur l'arbre de sortie 10 du motoréducteur à frein 5. D'autre part, ils comportent une roue d'entraînement 43 emmanchée sur le tube de liaison 42 et rendue solidaire en rotation du tube d'enroulement 2.

Finalement, lesdits moyens de liaison débrayables 11 comportent un crabot 44 qui, en position embrayée, a pour but d'assurer la liaison entre le tube de liaison 42 et la roue d'entraînement 43 et, bien sûr, en position débrayée d'autoriser la libre rotation de cette dernière par rapport au motoréducteur à frein 5. Ainsi, ce crabot 44 comporte, au moins un doigt d'entraînement 45 traversant une lumière axiale 46 ménagée dans le tube de liaison 42 et venant se loger dans une rainure 47 usinée dans la paroi 48 de la roue d'entraînement 43.

En exerçant une traction sur ce crabot 44 qui, par ailleurs est monté coulissant à l'intérieur du tube de liaison 42, ceci par l'intermédiaire de moyens de traction 29 tels qu'ils ont déjà été décrits plus haut, son ou ses doigts d'entraînement 45 coulissent à l'intérieur des lumières axiales 46 du tube de liaison 42 et, simultanément, dans la rainure 47 correspondante au niveau de la roue d'entraînement 43. A ce propos, cette rainure 47 comporte au moins une portion orientée axialement 47A et tant que le ou les doigts d'entraînement 45 du crabot 44 restent engagés dans cette portion axiale 47A de la rainure 47, il y a entraînement direct du tube d'entraînement 2 par le motoréducteur à frein 5.

Par ailleurs, ladite rainure 47 est, forcément, débouchante à son extrémité 49 située dans la direction duquel le crabot 44 est tiré pour obtenir le débrayage. Ainsi, lorsque sous la commande du déplacement du crabot 44 son ou ses doigts d'entraînement 45 sortent de leur rainure correspondante 47 à hauteur de cette extrémité débouchante 49, il y a débrayage, c'est à dire que le tube d'enroulement 2 peut pivoter librement par rapport au motoréducteur à frein 5.

En fait, entre cette position embrayée et la position de débrayage totale, le ou les doigts d'entraînement 45 du crabot 44 se déplacent, en outre, dans une portion de rainure 47B jouant le rôle des moyens amortisseurs 33 dont différents modes de réalisations ont d'ores et déjà été décrits.

Plus particulièrement, cette portion de rainure 47B est délimitée par au moins un côté de forme hélicoïdale 50 contre lequel prend appui le doigt d'entraînement 45 lorsque la roue d'entraînement 43 a tendance a être entraînée en rotation sous l'impulsion des moyens de rappel élastiques 12.

Plus exactement, lorsque ces moyens de rappel élastiques 12 sont sous contrainte non compensée par le poids du tablier du volet roulant, ils ont tendance à entraîner en rotation le tube d'enroulement 2 auquel est rendu solidaire en rotation la roue d'entraînement 43. Ainsi, lorsque, dans ces conditions, l'on commande le débrayage et que, l'on exerce une traction sur le crabot 44 contre l'action d'un ressort 28B ayant tendance à le repousser, systématiquement, dans une position embrayée, son ou ses doigts d'entraînement 45 se déplacent dans la ou les lumières axiales 46 du tube de liaison 42 et, simultanément, dans la portion axiale 47A de la ou des rainures 47 ménagées dans la roue d'entraînement 43. L'on comprend bien que tant que ce ou ces doigts d'entraînement 45 sont maintenus engagés dans cette portion axiale 47A de la rainure 47, la roue d'entraînement 43, sous l'action des moyens de rappel élastiques 12, n'exerce qu'un couple sur lesdits doigts d'entraînement 45 du crabot 44.

Par contre, une fois dégagée de cette portion axiale 47A, de la rainure 47, la roue d'entraînement 43, sous l'action des moyens de rappel élastiques 12, agit sur le ou les doigts d'entraînement 45 de ce crabot 44 par l'intermédiaire du côté hélicoïdal 50 de la portion 47B de cette rainure 47. Aussi, les contraintes appliquées sur ce ou ces doigts d'entraînement 45 se décomposent en un couple et en une force axiale orientée en direction du débrayage du crabot 44. En fin de compte, cela a pour conséquence de repousser, progressivement, ledit crabot 44 dans sa position de débrayage contre l'action du ressort 28B et d'autoriser une rotation, tout aussi progressive, de la roue d'entraînement 43 sous l'action des moyens de rappel élastiques 12 venant, ainsi, se détendre lentement. L'on remarquera que la force de rappel du ressort 28B et le pas de l'hélice correspondant à la partie hélicoïdale 47B de la rainure 47, permettent d'intervenir sur les caractéristiques de l'amortissement ainsi obtenu.

L'on comprend que durant cette phase d'amortissement de l'action de débrayage, le crabot 44 est davantage sollicité par la roue d'entraînement 43 que par les moyens de traction 29. Par contre, une fois la position de débrayage atteinte, ces moyens de traction 29 doivent être conçus pour assurer le maintien du crabot 44 dans sa position débrayée contre l'action du ressort 28A ayant tendance à le repousser en position embrayée. Ainsi, ces moyens de traction 29 peuvent être équipés d'un levier de commande 51 ayant la possibilité d'occuper au moins deux positions d'équilibre stables correspondant à la position embrayée du crabot 44 et à la position débrayée de ce dernier.

Se pose, alors, le cas du débrayage lorsque l'action des moyens de rappel élastiques 12 est, en réalité, compensée par le couple exercé par le poids du tablier sur le tube d'enroulement 2. Si la portion 47B de la rainure 47 est de forme hélicoïdale, il est nécessaire, lorsque les doigts d'entraînement 45 du crabot 44 s'y engagent, de commander simultanément en rotation la roue d'entraînement 43 et donc le tube d'entraînement 2 sous l'impulsion de ce crabot 44 et, donc, des moyens de traction 29. Ceci est particulièrement contraignant et nécessite la mise en place de moyens de traction 29 de résistance mécanique conçus à cet effet. En fait, pour éviter cela le côté opposé 52 de celui 50, de forme hélicoïdale, de cette portion de rainure 47B s'étend, préférentiellement, dans le prolongement de la portion axiale 47A depuis cette dernière jusqu'à l'extrémité débouchante 49 de la rainure 47.

Plus particulièrement, il faut s'imaginer la roue d'entraînement 43 immobile en rotation. Ainsi, lors de la commande de débrayage, le ou les doigts d'entraînement 45 du crabot 44 évoluent, tout d'abord, dans la portion axiale 47A de la rainure 47. Puis, sous l'action des moyens de traction 29, ce ou ces doigts d'entraînement 45 suivent leur progression jusqu'à déboucher de ladite rainure 47 à son extrémité 49.

Il est à noter qu'en raison de cette configuration, cette extrémité débouchante 49 d'une rainure 47 est largement ouverte et facilite le retour en position embrayée du crabot 44.

Au vu de la description qui précède, l'on comprend bien les avantages qui découlent de la présente invention. En effet, lorsqu'il s'agit de manoeuvrer le tablier du volet roulant en cas de dysfonctionnement du motoréducteur à frein 5, il suffit d'actionner les moyens de commande de débrayage et d'embrayage 21 afin de désolidariser, en rotation, le tube d'enroulement 2 par rapport à ce motoréducteur à frein 5 pour permettre, à un usager, notamment d'ouvrir le tablier du volet roulant en agissant, directement, sur ce tablier. Une telle manoeuvre de secours s'avère d'exécution particulièrement rapide de sorte que l'on gagne en sécurité, notamment lorsqu'il y a lieu d'évacuer, en urgence, des locaux.

L'on observe, en outre, que ce mécanisme de commande de secours d'un volet roulant motorisé est très simple comparativement à la solution connue mettant en oeuvre un treuil exigeant pour sa commande une manivelle dont tous les volets roulants ne sont pas forcément équipés.

Par conséquent, il faut considérer la présente invention comme représentant un net progrès dans le domaine technique considéré.

## Revendications

1. Volet roulant motorisé comprenant un tube d'enroulement 2) d'un tablier maintenu à ses extrémités (6, 8) par des joues supports (3, 4) , dans ce tube d'enroulement (2) prenant position, pour son entraînement en rotation, un motoréducteur à frein (5), de type tubulaire, ce volet roulant comportant, encore, des moyens de commande manuelle de secours, caractérisé par le fait que lesdits moyens de commande manuelle de secours sont constitués par des moyens de liaison débrayables (11) interposés entre l'arbre de sortie (10) du motoréducteur et le tube d'enroulement (2) autorisant, en position de débrayage, la libre rotation de ce dernier par rapport audit motoréducteur (5) sous l'influence d'une action exercée directement sur ledit tablier.

2. Volet roulant selon la revendication 1, caractérisé par le fait qu'il comporte, en combinaison, des moyens de rappel élastiques (12) mis sous contrainte lors du déroulement du tablier à même d'exercer un couple de rappel sur le tube d'enroulement (2) pour entraîner ce dernier en rotation dans le sens de l'enroulement du tablier lors d'une poussée exercée sur ce dernier pour obtenir l'ouverture dudit volet roulant.

3. Volet roulant selon l'une quelconque des revendications 1 et 2, caractérisé par le fait que le motoréducteur à frein (5) est du type tubulaire engagé dans l'une (6) des extrémités du tube d'enroulement (2) et rendu solidaire d'une joue support (3), ledit tube d'enroulement (2) étant monté en rotation à l'aide de moyens (7) appropriés sur ledit motoréducteur à frein (5).

4. Volet roulant selon l'une quelconque des revendications 1 à 3, caractérisé par le fait qu'aux moyens de liaison débrayables (11) sont associés des moyens de commande de débrayage et d'embrayage (21).

5. Volet roulant selon les revendications 3 et 4, caractérisé par le fait que les moyens de liaison débrayables (11) sont constitués par un différentiel (17) comprenant un arbre d'entrée (18) couplé à l'arbre de sortie (10) du motoréducteur à frein (5), une coquille (19) rendue solidaire, en rotation, du tube d'enroulement (2) et un arbre de sortie (20) coopérant avec les moyens de commande de débrayage et d'embrayage (21) sous forme de moyens de déblocage ou de blocage en rotation de l'arbre de sortie (20) du différentiel (17).

6. Volet roulant selon la revendication 5, caractérisé par le fait que les moyens de commande de débrayage et d'embrayage (21) sont constitués par un axe de blocage (22) accouplé audit arbre de sortie (20) du différentiel (17) et s'étendant, coaxialement, au travers d'un axe tubulaire (9) sur lequel est monté en rotation le tube d'enroulement (2) à son extrémité (8), cet axe de blocage (22) traversant, par ailleurs, la joue support (4) de manière à coopérer, au niveau de cette dernière, avec des moyens de verrouillage (23) à même d'immobiliser ou au contraire de libérer en rotation ledit axe de blocage (22).

7. Volet roulant selon les revendications 3 et 4, caractérisé par le fait que les moyens de liaison débrayables (11) sont constitués par deux engrenages, notamment tronconiques, (26, 27) dont l'un (26) est rendu solidaire, en rotation, du tube d'enroulement (2), tandis que l'autre (27) est monté fixe en rotation sur l'arbre de sortie (10) du motoréducteur à frein (5), les moyens de commande de débrayage et d'embrayage (21) étant constitués, d'une part, par un montage coulissant de l'un (27) de ces engrenages par rapport à l'axe de sortie (10) et des moyens de rappel élastiques (28) à même de repousser lesdits engrenages (26, 27) dans une position embrayée et, d'autre part, par des moyens de traction (29) coopérant avec l'engrenage (27) coulissant, ces moyens de traction (29) traversant la joue support (4) en passant par un axe tubulaire (9) sur lequel est monté en rotation l'extrémité (8) du tube d'enroulement (2), ceci de manière à les rendre accessibles à un usager.

8. Volet roulant selon les revendications 3 et 4, caractérisé par le fait que les moyens de liaison débrayables (11) se présentent sous forme de deux pièces (30, 31) enfichables qui, en position enfichée, autorisent l'entraînement du tube d'enroulement (2) par l'intermédiaire du motoréducteur (5) et, au contraire, en position déconnectée, autorisent la libre rotation dudit tube d'enroulement (2) , les moyens de commande de débrayage et d'embrayage (21) étant constitués, d'une part, par des moyens de rappel élastique (32), agissant de manière à maintenir les pièces (30, 31) en position enfichée et, d'autre part, par des moyens de traction (29) rendus accessibles à l'usager pour lui permettre de commander le débrayage.

9. Volet roulant selon l'une quelconque des revendications 2 à 8, caractérisé par le fait qu'il comporte des moyens amortisseurs (33) associés aux moyens de liaison débrayables (11) en vue de compenser l'action exercée par les moyens de rappel élastiques (12) sur le tube d'enroulement (2) lorsque cette action n'est pas, par ailleurs, compensée par le couple exercé par le poids du tablier sur ledit tube d'enroulement (2).

10. Volet roulant selon les revendications 7 à 9, caractérisé par le fait que les moyens amortisseurs (33) sont constitués par une bague de freinage (34) de nature expansible, par exemple en caoutchouc, interposée entre les engrenages (26, 27 ; 26A, 27A) ou entre deux pièces enfichables (31, 30), cette bague de freinage (34) étant en mesure d'assurer le contact entre ces derniers, tant dans une position embrayée que dans une position débrayée de manière à assurer le freinage en rotation de l'engrenage (26 ; 26A) ou de la pièce enfichable (31) solidaire du tube d'enroulement (2) lorsque ce dernier est entraîné sous l'impulsion des moyens de rappel élastiques (12).

11. Volet roulant selon l'une quelconque des revendications 2 à 9, caractérisé par le fait que les moyens amortisseurs (33) se présentent sous forme d'un volant d'inertie (35) monté en rotation sur un axe (9) sur lequel est monté pivotant le tube d'enroulement (2) , ce volant d'inertie (35) étant relié, notamment par l'intermédiaire d'un ressort (36), à une roue de transmission (37) solidaire en rotation dudit tube d'enroulement (2).

12. Volet roulant selon l'une quelconque des revendications 2 à 9, dont les moyens de rappel élastiques (12) se présentent sous forme d'un ressort hélicoïdal (13) logé à l'intérieur du tube d'enroulement (2) et dont une extrémité (14) est rendue solidaire de l'axe (9) sur lequel est monté en rotation ce tube d'enroulement (2), tandis que l'extrémité opposée (15) de ce ressort (13) est montée fixe sur un curseur (16) qui, tout en étant immobilisé en rotation par rapport au tube d'enroulement (2) est à même de se déplacer axialement à l'intérieur de ce dernier, caractérisé par le fait que les moyens amortisseurs (33) sont constitués par des moyens de freinage (38) sous forme d'un disque de freinage (39) monté immobile en rotation sur l'axe (9) et à même de coopérer avec la face frontale (40) du curseur (16), tout particulièrement lorsque les moyens de rappel élastiques (12) sont mis sous contrainte.

13. Volet roulant selon la revendication 12, caractérisé par le fait que le disque de freinage (39) est monté coulissant sur l'axe (9) et maintenu repoussé en direction du curseur (16), contre une butée de fin de course, à l'aide d'un ressort (41).

14. Volet roulant selon l'une quelconque des revendications 1, 2 et 9, caractérisé par le fait que les moyens de liaison débrayables (11) sont constitués, d'une part, par un tube de liaison (42) monté fixe en rotation sur l'arbre de sortie (10) du motoréducteur à frein (5) et, d'autre part, par une roue d'entraînement (43) emmanchée sur le tube de liaison (42) et rendue solidaire en rotation du tube d'enroulement (2), un crabot (44) monté coulissant à l'intérieur du tube de liaison (42) comportant, en outre, au moins un doigt d'entraînement (45) traversant une lumière axiale (46) ménagée dans ce tube de liaison (42) et venant se loger dans une rainure (47) usinée dans la paroi (48) de la roue d'entraînement (43).

15. Volet roulant selon la revendication 14, caractérisé par le fait que la rainure (47) se décompose, partant de la position embrayée et en direction de la position débrayée du crabot (44), en une portion orientée axialement (47A) dans laquelle est engagé le doigt d'entraînement (45), dudit crabot (44), en position embrayée, une portion (47B) comportant au moins un côté de forme hélicoïdale (50) contre lequel prend appui le doigt d'entraînement (45) lorsque la roue d'entraînement (43) a tendance à être entraînée en rotation sous l'impulsion des moyens de rappel élastiques (12), ceci en cours de débrayage, ladite rainure (47) étant, en outre, débouchante à son extrémité (49), dans la direction duquel le crabot (44) est déplacé pour obtenir le débrayage, autorisant le dégagement dudit doigt d'entraînement (45) de ladite rainure (47) et la libre rotation de la roue d'entraînement (43) et donc du tube d'entraînement (2) par rapport à l'arbre de sortie (10) du motoréducteur (5).

16. Volet roulant selon l'une quelconque des revendications 14 et 15, caractérisé par le fait que le crabot (44) est soumis à l'action d'un ressort (28B) assurant son rappel en position embrayée.

17. Volet roulant selon l'une quelconque des revendications 13 à 16, caractérisé par le fait qu'il comporte des moyens de commande de débrayage sous forme de moyens de traction (29) à même d'exercer sur le crabot (44) une traction contre l'action du ressort (28B) pour l'amener dans une position débrayée, partant de la position embrayée.

18. Volet roulant selon la revendication 17, caractérisé par le fait que les moyens de traction (29) comportent un levier de commande (51) à même d'occuper au moins deux positions d'équilibre stable correspondant à la position embrayée du crabot (44) et à la position débrayée de ce dernier.

19. Volet roulant selon la revendication 15, caractérisé par le fait que le côté opposé (52) de celui (50) de forme hélicoïdale correspondant à la portion (47B) de la rainure (47) s'étend dans le prolongement de la portion axiale (47A) depuis cette dernière jusqu'à l'extrémité débouchante (49) de la rainure (47).

## Patentansprüche

1. Motorangetriebener Rolladen, umfassend ein Deckenaufwickelrohr (2), das an dessen Enden (6, 8) von Tragseitenplatten (3, 4) gehalten wird, wobei in diesem Aufwickelrohr (2) ein rohrförmiges Motorgetriebe mit Bremse (5) zum Drehantrieb dieses letzten positioniert ist, wobei dieser Rolladen ebenfalls handbetätigte Notbedienungsmittel umfaßt, dadurch gekennzeichnet, daß die genannten handbetätigten Notbedienungsmittel aus entkoppelbaren Verbindungsmitteln (11) bestehen, die zwischen der Ausgangswelle (10) des Motorgetriebes und dem Aufwickelrohr (2) angebracht sind und in entkoppelter Stellung die freie Drehung dieses letzten bezüglich des genannten Motorgetriebes (5) bei einer direkt auf der genannten Decke ausgeübten Wirkung gestatten.

2. Rolladen nach Anspruch 1, dadurch gekennzeichnet, daß er in Kombination elastische Rückstellmittel (12) umfaßt, die während dem Abwickeln der Decke unter Druck gesetzt werden und in der Lage sind, ein Rückstellmoment auf das Aufwickelrohr (2) auszuüben, um dieses letzte bei einem auf dieser letzten ausgeübten Druck in Drehung in der Aufwickelrichtung der Decke anzutreiben, um das Öffnen des genannten Rolladens zu erreichen.

3. Rolladen nach irgendeinem der Ansprüche 1 und 2, dadurch gekennzeichnet, daß das Motorgetriebe mit Bremse (5) rohrförmig, auf einem Ende (6) des Aufwickelrohrs (2) aufgesteckt und fest mit einer Tragseitenplatte (3) verbunden ist, wobei das genannte Aufwickelrohr (2) über geeignete Mittel (7) drehbar auf dem genannten Motorgetriebe mit Bremse (5) gelagert ist.

4. Rolladen nach irgendeinem der Ansprüche 1 bis 3, dadurch gekennzeichnet, daß den entkoppelbaren Verbindungsmitteln (11) Kopplungs- und Entkopplungs-Steuermittel (21) zugeordnet sind.

5. Rolladen nach Ansprüchen 3 und 4, dadurch gekennzeichnet, daß die entkoppelbaren Verbindungsmittel (11) aus einem Differentialgetriebe (17) bestehen, das eine mit der Ausgangswelle (10) des Motorgetriebes mit Bremse (5) verbundene Eingangswelle (18), eine drehfest mit dem Aufwickelrohr (2) verbundene Schale (19) und eine mit den Kopplungs- und Entkopplungs-Steuermitteln (21) in der Form von Lösungs- oder Sperrmitteln für die Drehung der Ausgangswelle (20) des Differentialgetriebes (17) zusammenwirkende Ausgangswelle (2()) umfaßt.

6. Rolladen nach Anspruch 5, dadurch gekennzeichnet, daß die Kopplungs- und Entkopplungs-Steuermittel (21) aus einer Sperrachse (22) bestehen, die mit der genannten Ausgangswelle (20) des Differentialgetriebes (17) gekoppelt ist und sich koaxial durch eine rohrförmige Achse (9) hindurch erstreckt, auf der das Aufwickelrohr (2), am Ende (8) dieser letzten, drehbar montiert ist, wobei diese Sperrachse (22) weiterhin durch die Tragseitenplatte (4) hindurch geführt wird, sodaß sie im Bereich dieser letzten mit Verriegelungsmitteln (23) zusammenwirkt, die in der Lage sind, die genannte Sperrachse (22) in Drehung zu sperren oder, im Gegenteil, zu lösen.

7. Rolladen nach Ansprüchen 3 und 4, dadurch gekennzeichnet, daß die entkoppelbaren Verbindungsmittel (11) aus zwei nämlich kegelstumpfartigen Getrieben (26, 27) bestehen, von denen eines (26) drehfest mit dem Aufwickelrohr (2) verbunden ist, während das andere (27) drehfest auf der Ausgangswelle (10) des Motorgetriebes mit Bremse (5) montiert ist, wobei die Kopplungs- und Entkopplungs-Steuermittel (21), einerseits, aus einer gleitenden Montage eines (27) dieser Getriebe bezüglich der Ausgangswelle (10) und elastischen Rückstellmitteln (28) bestehen, die geeignet sind, die genannten Getriebe (26, 27) in eine Kopplungsstellung zurückzudrücken, und, andererseits, aus Zugmitteln (29), die mit dem gleitenden Getriebe (27) zusammenwirken, wobei diese Zugmittel (29) die Tragseitenplatte (4) durchqueren, indem sie durch eine rohrförmige Achse (9) geführt werden, auf der das Ende (8) des Aufwickelrohrs (2) drehbar gelagert ist, und zwar um sie für den Gebraucher zugänglich zu machen.

8. Rolladen nach Ansprüchen 3 und 4, dadurch gekennzeichnet, daß die entkoppelbaren Verbindungsmittel (11) als zwei Einsteckteile (30, 31) ausgestaltet sind, die in eingesteckter Stellung den Antrieb des Aufwickelrohrs (2) über das Motorgetriebe (5) und in entkoppelter Stellung, dagegen, die freie Drehung des genannten Aufwickelrohrs (2) erlauben, wobei die Kopplungs- und Entkopplungs-Steuermittel (21), einerseits, aus elastischen Rückstellmitteln (32) bestehen, die so wirken, daß die Teile (30, 31) in eingesteckter Stellung gehalten werden, und, andererseits, aus Zugmitteln (29), die für den Gebraucher zugänglich gemacht sind, um es ihm zu erlauben, die Entkopplung zu steuern.

9. Rolladen nach irgendeinem der Ansprüche 2 bis 8, dadurch gekennzeichnet, daß er den entkoppelbaren Verbindungsmitteln (11) zugeordnete Dämpfungsmittel (33) umfaßt, um die von den elastischen Rückstellmitteln (12) auf dem Aufwickelrohr (2) ausgeübte Wirkung auszugleichen, wenn diese Wirkung übrigens nicht durch das vom Gewicht der Decke auf dem genannten Aufwickelrohr (2) ausgeübte Drehmoment ausgeglichen wird.

10. Rolladen nach Ansprüchen 7 bis 9, dadurch gekennzeichnet, daß die Dämpfungsmittel (33) aus einem Bremsring (34) ausdehnbarer Art, z.B. aus Gummi, bestehen, der zwischen den Getrieben (26, 27; 26A, 27A) oder zwischen zwei Einsteckteilen (31, 30) eingefügt ist, wobei dieser Bremsring (34) in der Lage ist, den Kontakt zwischen diesen letzten sowohl in gekoppelter Stellung als auch in entkoppelter Stellung zu sichern, sodaß die Bremsung der Drehung des Getriebes (26; 26A) oder des fest mit dem Aufwickelrohr (2) verbundenen Einsteckteils (31) gesichert wird, wenn dieses letzte under der Wirkung der elastischen Rückstellmittel (12) angetrieben wird.

11. Rolladen nach irgendeinem der Ansprüche 2 bis 9, dadurch gekennzeichnet, daß die Dämpfungsmittel (33) als ein Trägheitsrad (35) ausgestaltet sind, das drehbar auf einer Achse (9) gelagert ist, auf der das Aufwickelrohr (2) schwenkbar gelagert ist, wobei dieses Trägheitsrad (35) nämlich über eine Feder (36) mit einem drehfest mit dem genannten Aufwickelrohr (2) verbundenen Transmissionsrad (37) verbunden ist.

12. Rolladen nach irgendeinem der Ansprüche 2 bis 9, dessen elastische Rückstellmittel (12) als eine im Aufwickelrohr (2) untergebrachte Spiralfeder (13) ausgestaltet sind, deren eines Ende (14) fest mit der Achse (9) verbunden ist, auf der dieses Aufwickelrohr (2) drehbar gelagert ist, während das gegenüberliegende Ende (15) dieser Feder (13) fest an einem Gleitblock (16) montiert ist, der, obwohl drehfest bezüglich des Aufwickelrohrs (2), in der Lage ist, sich axial in diesem letzten zu verschieben, dadurch gekennzeichnet, daß die Dämpfungsmittel (33) aus Bremsmitteln (38) in der Form einer Bremsscheibe (39) bestehen, die drehfest auf der Achse (9) gelagert und in der Lage ist, mit der Vorderfläche (40) des Gleitblocks (16) zusammenzuwirken, insbesondere wenn die elastischen Rückstellmittel (12) unter Druck stehen.

13. Rolladen nach Anspruch 12, dadurch gekennzeichnet, daß die Bremsscheibe (39) gleitend auf der Achse (9) gelagert ist und mittels einer Feder (41) gegen einem Endanschlag in Richtung des Gleitblocks (16) zurückgedrückt gehalten wird.

14. Rolladen nach irgendeinem der Ansprüche 1, 2 und 9, dadurch gekennzeichnet, daß die entkoppelbaren Verbindungsmittel (11), einerseits, aus einem Verbindungsrohr (42) bestehen, das drehfest auf der Ausgangswelle (10) des Motorgetriebes mit Bremse (5) gelagert ist, und, andererseits, aus einem auf dem Verbindungsrohr (42) aufgesteckten Antriebsrad (43), das drehfest mit dem Aufwickelrohr (2) verbunden ist, wobei eine gleitend im Verbindungsrohr (42) montierte Schaltklaue (44) außerdem wenigstens einen Antriebsfinger (45) umfaßt, der durch einen in diesem Verbindungsrohr (42) vorgesehenen Axialschlitz (46) geführt wird und in einer in der Wand (48) des Antriebsrads (43) vorgesehener Nut (47) untergebracht ist.

15. Rolladen nach Anspruch 14, dadurch gekennzeichnet, daß die Nut (47), anfangend in gekoppelter Stellung und in Richtung der entkoppelten Stellung der Schaltklaue (44), aus einem axial orientierten Teil (47A) bestehen, in dem der Antriebsfinger (45) der genannten Schaltklaue (44) in entkoppelter Stellung eingeführt ist, einem Teil (47B), der wenigstens eine spiralförmige Seite (50) umfaßt, an die der Antriebsfinger (45) anlehnt, wenn das Antriebsrad (43) dazu neigt, unter der Wirkung der elastischen Rückstellmittel (12) in Drehung angetrieben zu werden, und zwar während der Entkopplung, wobei die genannte Nut (47) außerdem an dessen Ende (49) endet, in dessen Richtung die Schaltklaue (44) bewegt wird, um die Entkopplung zu erreichen, wodurch das Herausschieben des genannten Antriebsfingers (45) aus der genannten Nut (47) und die freie Drehung des Antriebsrads (43) und somit des Aufwickelrohrs (2) bezüglich der Ausgangswelle (10) des Motorgetriebes (5) erlaubt werden.

16. Rolladen nach irgendeinem der Ansprüche 14 und 15, dadurch gekennzeichnet, daß die Schaltklaue (44) der Wirkung einer Feder (28B), die ihre elastische Rückstellung in die entkoppelte Stellung sichert, ausgesetzt ist.

17. Rolladen nach irgendeinem der Ansprüche 13 bis 16, dadurch gekennzeichnet, daß er Entkopplungssteuermittel in der Form von Zugmitteln (29) umfaßt, die geeignet sind, auf die Schaltklaue (44) eine Zugkraft gegen der Wirkung der Feder (28B) auszuüben, um diese ab der gekoppelten Stellung in eine entkoppelte Stellung zu bringen.

18. Rolladen nach Anspruch 17, dadurch gekennzeichnet, daß die Zugmittel (29) einen Betätigungshebel (51) umfassen, der geeignet ist, wenigstens zwei stabile Ausgleichsstellungen einzunehmen, die der gekoppelten Stellung der Schaltklaue (44) und der entkoppelten Stellung derselben entsprechen.

19. Rolladen nach Anspruch 15, dadurch gekennzeichnet, daß sich die Seite (52), die der dem Teil (47B) der Nut (47) entsprechenden, spiralförmigen Seite (50) gegenüberliegt, in der Verlängerung des Axialteils (47A), von diesem letzten bis zum in die Nut (47) endenden Ende (49) erstreckt.

## Claims

1. Motorised roller blind, comprising a winding-up tube (2) for an apron maintained at its ends (6, 8) by supporting side plates (3, 4), in this winding-up tube (2) being positioned, for driving it in rotation, a tubular-type gearing motor with a brake (5), this roller blind also including manual emergency control means, characterised in that said manual emergency control means are formed by releasable connecting means (11) interposed between the outlet shaft (10) of the gearing motor and the winding-up tube (2) authorising, in the uncoupling position, the free rotation of the latter with respect to said gearing motor (5) under an action directly exerted onto said apron.

2. Roller blind according to claim 1, characterised in that it includes, in combination, springy restoring means (12) put under stress during the unwinding of the apron and capable of exerting a restoring torque onto the winding-up tube (2) in order to drive the latter in rotation in the direction of winding-up of the apron when a pushing force is exerted onto the latter with a view to achieving the opening of said roller blind.

3. Roller blind according to any of claims 1 and 2, characterised in that the gearing motor with a brake (5) is of a tubular type inserted into one end (6) of the winding-up tube (2) and made integral with a supporting side plate (3), said winding-up tube (2) being rotationally mounted, through adequate means (7), on said gearing motor with a brake (5).

4. Roller blind according to any of claims 1 to 3, characterised in that to the releasable connecting means (11) are associated means for controlling the coupling and uncoupling (21).

5. Roller blind according to claims 3 and 4, characterised in that the releasable connecting means (11) are formed by a gear differential (17) including an inlet shaft (18) coupled to the outlet shaft (10) of the gearing motor with a brake (5), a shell (19) made integral in rotation with the winding-up tube (2) and an outlet shaft (20) co-operating with the means for controlling the coupling and uncoupling (21) in the shape of unlocking or locking means for the rotation of the outlet shaft (20) of the gear differential (17).

6. Roller blind according to claim 5, characterised in that the means for controlling the coupling and uncoupling (21) are formed by a locking axis (22) coupled to said outlet shaft (20) of the gear differential (17) and coaxially extending through a tubular axis (9) on which the winding-up tube (2) is rotationally mounted at its end (8), this locking axis (22) passing, furthermore, through the supporting side plate (4) so as to co-operate, at the level of the latter, with locking means (23) capable of immobilising or, to the contrary, releasing said locking axis (22) in rotation.

7. Roller blind according to claims 3 and 4, characterised in that the releasable connecting means (11) are formed by two viz. truncated gears (26, 27), one of which (26) is made integral in rotation with the winding-up tube (2), whereas the other one (27) is mounted, fixed in rotation, on the outlet shaft (10) of the gearing motor with a brake (5), the means for controlling the coupling and uncoupling (21) being comprised, on the one hand, of a slidingly mounting of one (27) of these gears with respect to the outlet shaft (19) and springy restoring means (28) capable of pushing said gears (26, 27) back into a coupling position and, on the other hand, of pulling means (29) co-operating with the sliding gear (27), these pulling means (29) passing through the supporting side plate (4) while passing through a tubular axis (9) on which the end (8) of the winding-up tube (2) is rotationally mounted, this in order to make them accessible for a user.

8. Roller blind according to claims 3 and 4, characterised in that the releasable connecting means (11) are in the shape of two plug-in parts (30, 31) that, in a plugged-in position, authorise the winding-up tube (2) to be driven through the gearing motor (5) and, on the other hand, in the uncoupling position, authorise said winding-up tube (2) to freely rotate, the means for controlling the coupling and uncoupling (21) being comprised, on the one hand, of springy restoring means (32) acting so as to maintain the parts (30, 31) into a plugged-in position and, on the other hand, of pulling means (29) made accessible for the user, in order to allow him to control the uncoupling.

9. Roller blind according to any of claims 2 to 8, characterised in that it includes dampening means (33) associated to the releasable connecting means (11) in order to compensate for the action exerted by the springy restoring means (12) onto the winding-up tube (2) when this action is, on the other hand, not compensated for by the torque exerted by the weight of the apron onto said winding-up tube (2).

10. Roller blind according to claims 7 to 9, characterised in that the dampening means (33) are formed by a braking ring (34) of an expandable kind, e.g. made of rubber, interposed between the gears (26, 27; 26A, 27A) or between two plug-in parts (31, 30), this braking ring (34) being capable of ensuring the contact between the latter, both in a coupling position and in an uncoupling position, so as to ensure the braking of the rotation of the gear (26; 26A) or the plug-in part (31) integral with the winding-up tube (2) when the latter is driven under the action of the springy restoring means (12).

11. Roller blind according to any of claims 2 to 9, characterised in that the dampening means (33) are in the shape of an inertia wheel (35) rotationally mounted on an axis (9) on which the winding-up tube (2) is pivotingly mounted, this inertia wheel (35) being connected, viz. through a spring (36), to a transmission wheel (37) integral in rotation with said winding-up tube (2).

12. Roller blind according to any of claims 2 to 9, the springy restoring means (12) of which are in the shape of a coil spring (13) accommodated inside the winding-up tube (2) and one end (14) of which is made integral with the axis (9) on which this winding-up tube (2) is rotationally mounted, whereas the opposite end (15) of this spring (13) is fixedly mounted on a slide (16) that, while being immobilised in rotation with respect to the winding-up tube (2), is capable of axially moving inside the latter, characterised in that the dampening means (33) are formed by braking means (38) in the shape of a braking disc (39) mounted, fixed in rotation, on the axis (9) and capable of co-operating with the front face (40) of the slide (16), in particular when the springy restoring means (12) are under stress.

13. Roller blind according to claim 12, characterised in that the braking disc (39) is slidingly mounted on the axis (9) and maintained pushed back towards the slide (16), against an end thrust, by means of a spring (41).

14. Roller blind according to any of claims 1, 2 and 9, characterised in that the releasable connecting means (11) are comprised, on the one hand, of a connecting tube (42) mounted, fixed in rotation, on the outlet shaft (10) of the gearing motor with a brake (5) and, on the other hand, of a driving wheel (43) inserted onto the connecting tube (42) and made integral in rotation with the winding-up tube (2), a dog (44) slidingly mounted inside the connecting tube (42) including, in addition, at least one drive catch (45) passing through an axial slot (46) provided for in this connecting tube (42) and being accomodated in a groove (47) provided for in the wall (48) of the driving wheel (43).

15. Roller blind according to claim 14, characterised in that the groove (47) is comprised, starting from the coupling position and in the direction of the uncoupling position of the dog (44), of an axially oriented portion (47A) into which the drive catch (45) of said dog (44) is engaged in the uncoupling position, a portion (47B) including at least a helically shaped side (50) against which the drive catch (45) rests when the driving wheel (43) has a tendency to be driven in rotation under the action of the springy restoring means (12), this during the uncoupling, said groove (47) in addition ending at its end (49) towards which the dog (44) is moved in order to achieve the uncoupling, authorising the release of said drive catch (45) from said groove (47) and the free rotation of the driving wheel (43) and thus of the winding-up tube (2) with respect to the outlet shaft (10) of the gearing motor (5).

16. Roller blind according to any of claims 14 and 15, characterised in that the dog (44) is subjected to the action of a spring (28B) ensuring its springy restoring into the uncoupling position.

17. Roller blind according to any of claims 13 to 16, characterised in that it includes means for controlling the uncoupling in the shape of pulling means (29) capable of exerting onto the dog (44) a pulling force against the action of the spring (28B), in order to bring it into an uncoupling position, starting from the coupling position.

18. Roller blind according to claim 17, characterised in that the pulling means (29) include an actuating lever (51) capable of being in at least two stable positions of balance corresponding to the coupling position of the dog (44) and to the uncoupling position of the same.

19. Roller blind according to claim 15, characterised in that the side (52) opposite the helically shaped one (50) corresponding to portion (47B) of the groove (47) extends in the extension of the axial portion (47A), from the latter to the end (49) ending into the groove (47).
